# FASCICULE DE BREVET EUROPEEN

(11) **EP 2 993 267 B1**
(45) Date de publication et mention de la délivrance du brevet: **14.06.2017**
(21) Numéro de dépôt: 15183501.4
(22) Date de dépôt: 02.09.2015
(51) Int. Cl.: E01C 11/08, E01C 11/12, E01C 11/14

(54) **SYSTÈME DE COFFRAGE COMPRENANT UN JOINT DE DILATATION PERFECTIONNÉ**
VERSCHALUNGSSYSTEM, DAS EINE PERFEKTIONIERTE DEHNUNGSFUGE UMFASST
FORMWORK SYSTEM COMPRISING AN IMPROVED EXPANSION JOINT

(30) Priorité: 05.09.2014 FR 1458355
(43) Date de publication de la demande: 09.03.2016
(73) Titulaire: Sifloor, 42350 La Talaudière (FR)
(72) Inventeur: DE RIVAS, Arnaud, 42350 La Talaudière (FR)
(74) Mandataire: Cabinet Laurent & Charras

(56) Documents cités:
- WO-A1-2013/072619
- DE-U1-202012 104 788

## Description

### DOMAINE TECHNIQUE

La présente invention concerne le domaine technique des systèmes de coffrage de dalles béton procurant un joint de dilatation entre deux dalles adjacentes. La présente invention concerne plus particulièrement un système de coffrage comprenant un joint de dilatation perfectionné.

### ART ANTERIEUR

Dans le domaine de la construction, et en particulier celui relatif à la couverture de sol par des dalles en béton, il est bien connu d'utiliser un système de coffrage incluant des joints de dilatation entre les dalles. En effet, il est usuel de diviser la dalle de béton en plusieurs parties, en fonction de sa superficie et de son épaisseur, pour créer un espace d'air nécessaire à l'absorption des variations de volumes d'une dalle, par exemple sous l'action du retrait.

Ces systèmes de coffrage sont généralement agencés avec des plaques profilées en "L" disposées en opposition, leurs ailes venant côte à côte, et étant jointives à l'aide de moyens spécifiques de liaison. Ces plaques présentent sur leur base, et en alternance, des formes en découpes et en saillies horizontales dans une configuration complémentaire pour venir s'emboîter et permettre l'encastrement des formes identiques disposées sur chacune des parties planes des plaques précitées. De manière connue, ces plaques sont également agencées avec des tiges disposées à partir des bases horizontales des plaques et à partir de leurs parois verticales en constituant des moyens de prise du béton.

Ces plaques sont liées entre elles par des moyens de boulonnage et peuvent être écartées horizontalement l'une de l'autre pour tenir compte du retrait du béton en phase de solidification et des variations de température extérieure. L'espace entre les plaques permet le positionnement de joints de dilatation.

Un tel système de coffrage est notamment décrit dans la demande de brevet européen EP 1 391 556. Ce document décrit un dispositif destiné à établir une connexion entre deux dalles adjacentes en béton en équipant le joint de dilatation se trouvant entre lesdites dalles. Le dispositif est constitué d'un assemblage de deux modules issus de tôles, chacun des modules comprenant une première série d'éléments plats, qui forment des saillies, une deuxième série d'éléments en forme d'équerre, solidaires avec lesdites saillies. Les éléments en forme d'équerre comprennent une première partie plate qui se trouve dans le même plan que lesdites saillies, et une deuxième partie plate relevée qui forme une équerre avec ladite première partie, et des éléments plats qui se trouvent dans le même plan que lesdites parties relevées et qui forment des connexions en forme de premiers longerons entre lesdites parties relevées.

L'assemblage est réalisé par montage des deux modules, de façon à ce que les parties relevées des éléments de la deuxième série et les éléments formant des longerons soient face à face, en se trouvant des deux côtés d'un plan médian, et de façon à ce que les saillies de chaque module s'étendent de part et d'autre dudit plan médian.

On connaît également le document EP 1 389 648 qui décrit un appareil de formation du bord d'une dalle en béton. Ledit appareil comprend une plaque séparatrice formée avec plusieurs ouvertures, des goujons destinés à pénétrer dans les ouvertures, des manchons destinés à être appliqués sur les goujons, et un dispositif d'ajustement, pendant l'utilisation, de la hauteur de l'appareil au-dessus du sol. La plaque séparatrice comporte à son extrémité supérieure, un premier rail linéaire solidaire de ladite plaque séparatrice, et un second rail linéaire solidarisé au premier rail par des vis et des écrous en plastique. Chaque rail comprend des dispositifs d'ancrage destinés à être incorporés dans le béton. Ainsi, lors du retrait du béton, de part et d'autre des rails, les vis en plastique se cassent et les rails s'écartent l'un par rapport à l'autre.

Ces dispositifs permettent la réalisation de dalles en béton parfaitement égalisées horizontalement. Lesdits dispositifs permettent un mouvement horizontal entre deux dalles adjacentes pour compenser le retrait du béton lors de son séchage. Toutefois, il a été constaté que la séparation entre les deux dalles adjacentes est constituée d'une rainure entre deux joints métalliques de sorte qu'en cas d'utilisation de chariots élévateurs à fourche ou d'autres moyens de transport similaires, des désordres telles que des fissures ou dégradations apparaissent à proximité desdits joints métalliques en raison des chocs des roues sur les joints métalliques. Ces désordres peuvent détériorer la dalle de béton jusqu'à l'apparition de trous.

Afin de remédier à cet inconvénient, on a déjà imaginé un dispositif de coffrage de dalles de béton dont le joint est non linéaire afin de limiter les chocs lors du passage des roues sur les joints métalliques.

C'est le cas, par exemple, de la demande internationale de brevet WO 2007/144008. Cette demande de brevet décrit un joint apte à être engagé avec des dalles en béton et comportant au moins deux éléments profilés. Chaque élément profilé est conçu pour être d'un seul tenant avec l'un des bords de deux plaques adjacentes, et comprend une tige sensiblement verticale apte à s'étendre au moins partiellement le long des bords jusqu'à un bord vif d'une surface supérieure de la plaque. Le bord supérieur de chaque tige verticale des éléments profilés de deux plaques adjacentes, comme observé le long de la ligne entre les deux plaques adjacentes, est composé d'éléments non linéaires, notamment sinusoïdaux.

De cette manière, compte tenu du fait que la séparation en forme de rainure entre deux dalles adjacentes n'est pas linéaire mais sinusoïdale, la roue d'un chariot élévateur à fourche ou d'autres moyens de transport ayant des roues n'a pas tendance à tomber entre les deux plaques adjacentes du joint. Ladite roue ne frappe donc plus lesdites plaques lors du passage au-dessus du joint, mais sera toujours soutenue par la surface de l'une des dalles adjacentes. Cette caractéristique permet de limiter les chocs et, in fine, l'usure des dalles de béton à proximité des joints de dilatation.

Toutefois, ce type de joint présente l'inconvénient de ne pas procurer une répartition des contraintes sur toute l'épaisseur du dallage. En effet, les plaques non linéaires, en l'espèce sinusoïdales, formant les joints sont respectivement solidaires d'une plaque support présentant un profil supérieur en forme de U. Chaque plaque sinusoïdale est solidaire de la branche supérieur du U, et les deux plaques en forme de U s'encastrent l'une dans l'autre. Ainsi, lors du coulage du béton de part et d'autre du joint, du béton d'une première dalle de béton s'étend au-dessus de la seconde dalle de béton adjacente et du béton de la seconde dalle de béton s'étend au-dessus de la première dalle de béton de sorte que les contraintes, à proximité du joint, ne sont pas uniformes faisant apparaître au cours du temps des désordres dans le béton à proximité du joint de dilatation. En d'autres termes, le béton ne travaille pas sur toute sa hauteur pour reprendre les contraintes qui lui sont appliquées.

### EXPOSE DE L'INVENTION

L'un des buts de l'invention est donc de remédier à ces inconvénients en proposant un système de coffrage de dalles béton comprenant un joint de dilatation perfectionné, de conception simple et peu onéreuse, permettant d'éviter l'apparition de désordres dans le dallage à proximité du joint lors des passages répétés sur ledit joint, tout en procurant une répartition uniforme des contraintes dans le béton, de part et d'autre du joint de dilatation.

A cet effet et conformément à l'invention, il est proposé un système de coffrage de dalles béton selon la revendication 1.

De cette manière, le profil sinusoïdal du joint de dilatation permet d'assurer une continuité au niveau de la séparation entre deux dalles de béton, et cela sur toute sa hauteur. La roue d'un véhicule demeure toujours soutenue par la surface de l'une des dalles adjacentes. Cette caractéristique permet de limiter les chocs et, in fine, l'usure des dalles de béton à proximité des joints de dilatation.

De plus, la caractéristique selon laquelle les profils sinusoïdaux externes de chaque élément sinusoïdal ne traversent pas le plan longitudinal défini par l'élément de séparation permet d'éviter les désordres dans le béton au niveau du joint de dilatation. En effet, lors du coulage du béton de part et d'autre du joint, le béton de la première dalle reste d'un côté du plan défini par l'élément de séparation verticale et ne s'étend pas au-dessus de la seconde dalle de béton adjacente. Il en est de même pour la seconde dalle de béton. Ainsi, les contraintes dans le béton à proximité du joint sont uniformément réparties sur toute l'épaisseur du dallage, ce qui réduit très nettement l'apparition de désordres, telles que des fissures ou des cassures.

Selon une forme de réalisation particulière du joint de dilatation selon l'invention, la largeur de chaque élément sinusoïdal est supérieure ou égale, et de préférence égale à deux fois l'amplitude de son profil sinusoïdal.

Plusieurs solutions sont possibles pour rendre solidaire le premier élément sinusoïdal à l'élément de séparation verticale. Par exemple, ledit premier élément sinusoïdal est soudé directement sur l'élément de séparation, ou bien est soudé sur une pièce intermédiaire elle-même soudée sur l'élément de séparation. La pièce intermédiaire se présente, par exemple, sous la forme d'une équerre, ou bien sous la forme d'une pièce parallélépipédique, soudée, d'une part, au premier élément sinusoïdal et, d'autre part, à l'élément de séparation.

Ces solutions permettent d'obtenir un joint de dilatation de conception simple et peu onéreuse.

Selon une forme de réalisation particulière, les moyens de fixation se présentent sous la forme de deux cylindres creux, agencés de manière coaxiale l'un par rapport à l'autre, et maintenus l'un contre l'autre par une vis en plastique traversant les deux cylindres et un contre écrou. Les deux cylindres sont chacun rendu solidaire d'un élément sinusoïdal en étant tous deux positionnés perpendiculairement auxdits éléments sinusoïdaux, et engagés au travers d'une ouverture ménagée dans l'élément de séparation.

Selon une autre forme de réalisation particulière, les moyens de fixation comprennent des pièces intermédiaires rendues solidaires du deuxième élément sinusoïdal, et fixées à l'élément de séparation au moyen de vis en plastique et d'écrous, les vis étant destinées à se rompre sous l'effort de rétractation d'au moins une dalle béton.

Selon des formes de réalisation différentes, les pièces rendues solidaires du deuxième élément sinusoïdal peuvent se présenter sous la forme d'équerres, ou de pièces parallélépipédiques, d'une part soudées au deuxième élément sinusoïdal et, d'autre part fixées à l'élément de séparation au moyen de vis en plastique et d'écrous.

Avantageusement, le joint de dilatation présente une surface libre d'appui d'un moyen élévateur au niveau de la face inférieure du premier élément sinusoïdal. Cette caractéristique permet de pouvoir élever ou abaisser ledit joint de dilatation par l'intermédiaire du moyen de levage pour assurer l'adaptabilité dudit système de coffrage aux épaisseurs des dalles béton à coffrer.

### DESCRIPTION SOMMAIRE DES FIGURES

D'autres avantages et caractéristiques ressortiront mieux de la description qui va suivre de plusieurs variantes d'exécution, données à titre d'exemples non limitatifs, du système de coffrage de dalles béton conforme à l'invention, en référence aux dessins annexés sur lesquels :
- la figure 1 est une vue en perspective illustrant les bases supports du système de coffrage de dalles béton et l'ancrage desdites dalles béton ;
- la figure 2 est une vue en perspective du système de coffrage selon l'invention équipé d'un joint de dilatation perfectionné selon l'invention ;
- la figure 3 est une vue de dessus du système de coffrage de la figure 2 ;
- la figure 4 est une vue de face du système de coffrage de la figure 2 ;
- la figure 5 est une vue de derrière du système de coffrage de la figure 2 ;
- la figure 6 est une vue de côté plongeante pour illustrer le plan défini par la plaque verticale ;
- la figure 7 est une vue de côté du système de coffrage en position abaissée ;
- la figure 8 est une vue de côté du système en position élevée.

### DESCRIPTION DETAILLEE DE L'INVENTION

L'invention concerne un système de coffrage (D) de dalles béton utilisé quand il est nécessaire, pour le coulage du béton, de diviser la dalle béton en plusieurs parties, en fonction de sa superficie et de son épaisseur, pour créer un espace d'air nécessaire à l'absorption des variations de volumes d'une dalle, par exemple sous l'action du retrait.

Le système de coffrage (D) met en oeuvre au moins un élément de séparation verticale (5) de deux dalles béton adjacentes, sous la forme d'une plaque (5) en métal.

Ainsi, en référence aux figures 1 à 6, le système de coffrage de dalles béton avec joints de dilatation est référencé par (D). Il comprend sur une grande longueur deux bases supports (1, 2) horizontales profilées et agencées chacune avec une pluralité de formes en saillies (1a, 2a) et de découpes (1b, 2b) susceptibles de s'enchevêtrer par encastrement. Ces bases supports sont notamment illustrées à la figure 1. Elles reçoivent de manière connue des tiges (3) disposées en oblique et constituant des moyens de prises de béton.

En référence aux figures 2 et 4, la première base support (1) horizontale reçoit sur sa face apparente une pluralité de premiers couples d'équerres (4a, 4b) espacés selon la longueur de la base support (1). Les équerres (4a, 4b) d'un même couple sont espacées l'une de l'autre sensiblement. Le nombre de couples d'équerres (4a, 4b) dépend de la longueur du coffrage. A des fins de simplification des figures, seule une portion du système de coffrage (D) comprenant un couple d'équerres (4a, 4b) a été représentée aux figures. Leur fixation à la base support (1) s'effectue par toute technique appropriée, de préférence par soudure. Les couples d'équerres (4a, 4b) sont reliés par l'extrémité libre de leurs branches verticales par l'intermédiaire d'un bras de liaison (4d). A partir dudit bras de liaison (4d), lesdits couples d'équerres (4a, 4b) permettent la fixation de la plaque verticale (5) métallique, réalisée de préférence en tôle fine, par exemple de 2 mm d'épaisseur. Cette plaque verticale (5) est destinée à réaliser une séparation verticale entre deux dalles béton adjacentes lors du coffrage.

Le bras de liaison (4d) reliant chaque couple d'équerres (4a, 4b) présente une ouverture (4c) pour l'insertion d'un boulonnage (6) ainsi que précisé par la suite. La plaque verticale (5) est ainsi aménagée avec une pluralité de lumières oblongues (5a), verticales, en nombre correspondant au nombre de couples d'équerres (4a, 4b) précités. La partie supérieure de la plaque (5) est rendue solidaire d'un premier élément sinusoïdal longitudinal (10a) et d'un deuxième élément sinusoïdal longitudinal (10b), ci-après nommés « élément sinusoïdaux » pour constituer un joint de dilatation tel qu'il sera précisé plus loin dans la description.

La seconde base support (2) est également agencée pour la réception de seconds couples d'équerres (8a) (8b) dont les extrémités libres de leurs branches verticales sont aussi reliées par l'intermédiaire d'un bras de liaison (8d). Les seconds couples d'équerres (8a) (8b) sont destinés à être en opposition desdits premiers couples d'équerres (4a, 4b). Leur fixation à la seconde base support (2) s'effectue par toute technique appropriée, de préférence par soudure. Par leurs branches verticales, les seconds couples d'équerres (8a, 8b) autorisent la fixation d'une contreplaque (9) verticale, métallique, en tôle par exemple, d'une épaisseur sensiblement similaire à celle de la plaque verticale (5). Les seconds couples d'équerres (8a) (8b), et plus particulièrement le bras de liaison (8d), et la contreplaque (9) sont également agencés avec des ouvertures (8c) (9a) circulaires pour le passage et l'introduction des moyens de boulonnage (6) et de blocage précités.

Ainsi, la plaque (5) peut être réglée en position verticale en hauteur par rapport à la contreplaque (9) qui elle est fixe. Le réglage en hauteur en fonction des besoins s'effectue par le biais des différentes lumières oblongues (5a) qui permettent ainsi le passage des boulonnages (6). La longueur des lumières oblongues définit donc la hauteur de réglage possible entre la plaque (5) et la contreplaque (9). La dimension de la plaque (5) est donc établie par rapport à la hauteur de la contreplaque (9). Ainsi, en fonction des besoins, la plaque (5) peut être positionnée à une hauteur à l'horizontale constante par rapport à la contreplaque (9), ou en inclinaison selon une légère angulation qui est autorisée justement par lesdites lumières (5a).

Selon l'invention, dans sa partie supérieure, cette plaque (5) présente un plan d'appui (5b) horizontal sur lequel est solidarisé de manière fixe, par tous moyens appropriés, et de préférence par soudure, le premier élément sinusoïdal (10a). En d'autres termes, le premier élément sinusoïdal (10a) est disposé sur toute la longueur de la plaque (5) de manière à former un plan d'appui horizontal, et est accouplé avec le deuxième élément sinusoïdal identique (10b). Plus précisément, les éléments sinusoïdaux (10a, 10b), avec la plaque verticale (5), forment le joint de dilatation en tant que tel. La plaque verticale (5) s'étend orthogonalement à partir de la face inférieure du premier élément sinusoïdal (10a).

Les deux éléments sinusoïdaux (10, 10b) sont accolés l'un à l'autre de manière à engager des crêtes du premier élément sinusoïdal (10a) avec des creux du deuxième élément sinusoïdal (10b). Chaque élément sinusoïdal (10a, 10b) est destiné à former partie intégrante avec une arête supérieure et horizontale d'une dalle béton. Les éléments sinusoïdaux (10a, 10b) comprennent des largeurs déterminées de manière à définir des profils sinusoïdaux externes chacun destiné à être en contact avec une dalle béton, et des profils sinusoïdaux internes en contact l'un avec l'autre. Chaque élément sinusoïdal (10a, 10b) comprend des tiges (11) faisant saillies d'une face inférieure, en oblique, et en direction opposée orientée vers l'extérieur pour constituer des moyens de prises de béton, ainsi disposées pour assurer un équilibrage.

Selon l'invention, le deuxième élément sinusoïdal (10b) comprend des moyens de fixation (12) à ladite plaque verticale (5). Plus précisément, ces moyens de fixation (12) comprennent des pièces en équerre (12a), d'une part soudées audit deuxième élément sinusoïdal (10b) et, d'autre part fixées dans la plaque verticale (5) au moyen de vis en plastique (12b) et d'écrous (12c). Les vis en plastique (12b) sont destinées à se rompre sous l'effort de rétractation d'au moins une dalle béton.

Selon l'invention et en référence aux figures 6 à 8, les éléments sinusoïdaux (10a, 10b) sont conçus de sorte que leurs amplitudes et leurs largeurs permettent la solidarisation de la plaque verticale (5) au premier élément sinusoïdal (10a) de manière à ce que les profils sinusoïdaux externes des éléments sinusoïdaux (10a, 10b) ne traversent pas le plan longitudinal défini par la plaque de séparation verticale (5).

Selon une forme de réalisation particulière du système de coffrage selon l'invention, la largeur de chaque élément sinusoïdal (10a, 10b) est supérieure ou égale, et de préférence égale à deux fois l'amplitude de son profil sinusoïdal.

L'Homme du Métier saura, bien entendu, adapter l'amplitude en conséquence en fonction de la rétractation attendue entre les dalles de béton. En règle générale, une amplitude égale à 1 cm suffit.

Les boulonnages (6) mis en oeuvre, ainsi que les vis (12a) sont en nylon ou en matière plastique de sorte que lorsque le béton se rétracte horizontalement, lesdites vis (12a) se rompent et les deux éléments sinusoïdaux, ainsi que la plaque (5) et la contreplaque (9) s'éloignent les uns des autres. Le premier élément sinusoïdal (10a) reste sur la plaque (5) et engagé avec l'arrête supérieure horizontale de la dalle béton, et le deuxième élément sinusoïdal (10b) reste engagé avec l'arête supérieure horizontale de l'autre dalle béton adjacente.

De cette manière, le profil sinusoïdal du joint de dilatation permet d'assurer une continuité au niveau de la séparation entre deux dalles de béton. Ainsi, une roue d'un véhicule circulant sur le dallage et passant d'une dalle à l'autre demeure toujours soutenue par la surface de l'une des dalles adjacentes. Cette caractéristique permet de limiter les chocs et, in fine, l'usure des dalles de béton à proximité des joints de dilatation.

De plus, la caractéristique selon laquelle les profils sinusoïdaux externes de chaque élément sinusoïdal (10a, 10b) ne traversent pas le plan longitudinal défini par la plaque verticale (5) de séparation permet d'éviter les désordres dans le béton au niveau du joint de dilatation. En effet, lors du coulage du béton de part et d'autre du joint, le béton de la première dalle reste d'un côté du plan défini par la plaque verticale (5) et ne s'étend pas au-dessus de la seconde dalle de béton adjacente. Il en est de même pour la seconde dalle de béton. Ainsi, les contraintes dans le béton à proximité du joint sont uniformément réparties sur toute l'épaisseur du dallage, ce qui réduit très nettement l'apparition de désordres, telles que des fissures ou des cassures.

D'autres techniques de fixation entre les éléments sinusoïdaux (10a, 10b) et la plaque verticale (5) sont possibles, l'essentiel réside dans le fait qu'en cas de rétractation du béton, les éléments de fixation (12) se rompent et les deux éléments sinusoïdaux (10a, 10b), ainsi que la plaque (5) et la contreplaque (9) s'éloignent les uns des autres, avec le premier élément sinusoïdal (10a) qui reste sur la plaque (5) et engagé avec l'arrête supérieure horizontale de la dalle béton, et le deuxième élément sinusoïdal (10b) qui reste engagé avec l'arête supérieure horizontale de l'autre dalle béton adjacente.

Par exemple, il pourrait être envisagé pour obtenir le même effet, que les éléments de fixation (12) se présentent sous la forme de deux cylindres creux, agencés de manière coaxiale l'un par rapport à l'autre, et maintenus l'un contre l'autre par une vis en plastique traversant les deux cylindres et un contre écrou. Les deux cylindres sont chacun rendu solidaire d'un élément sinusoïdal (10a, 10b) en étant tous deux positionnés perpendiculairement auxdits éléments sinusoïdaux (10a, 10b), et engagés au travers d'une ouverture ménagée dans l'élément de séparation (5).

Avantageusement, le plan d'appui (5b) de la plaque verticale (5) est établi sur une partie seulement de la largeur de l'élément sinusoïdal (10a) en laissant libre pour celui-ci une zone d'appui d'un moyen élévateur connu de l'état de la technique et notamment divulgué dans la demande internationale de brevet WO 2013/072619.

Le moyen élévateur comprend des moyens susceptibles de venir en contact inférieur avec la base du premier élément sinusoïdal (10a) du joint de dilatation. Après desserrage des moyens de boulonnages (6), il est ainsi possible, par l'opérateur de provoquer le relevage ou l'abaissement de la plaque verticale (5) par rapport à la contreplaque (9) ce qui augmentant la hauteur du système de coffrage (D) ainsi constitué.

Enfin, il est bien évident que les exemples que l'on vient de donner ne sont que des illustrations particulières en aucun cas limitatives quant aux domaines d'application de l'invention.

## Revendications

1. Système de coffrage (D) de dalles béton comprenant, au moins une première et une seconde base support horizontale (1, 2) profilées et agencées en présentant une pluralité de formes en saillies (1a, 2a) et de découpes (1b, 2b) susceptibles de s'enchevêtrer par encastrement, des tiges (3) reçues sur les bases supports horizontales constituant des moyens de prise de béton, un joint de dilatation, un élément de séparation verticale (5) du joint de dilatation, des premiers couples d'équerres (4a, 4b) solidaires de la première base support (1) et présentant une branche verticale autorisant la fixation réglable en hauteur de l' élément de séparation verticale (5), une contreplaque verticale (9) à position fixe, des seconds couples d'équerres (8a, 8b) solidaires de la seconde base support (2), disposés en opposition desdits premiers couples d'équerres (4a, 4b) et autorisant la fixation de la contreplaque verticale (9), et un boulonnage (6), l'élément de séparation verticale (5) du joint de dilatation comportant des lumières oblongues verticales (5a) s'étendant sur une partie de sa hauteur, et la contreplaque (9) et les premiers et seconds couples d'équerres (4a, 4b) (8a, 8b) comportant des trous (9a) (4c) (8c) permettant l'intégration du boulonnage (6) pour le réglage et la fixation de l'élément de séparation (5) par rapport à la contreplaque (9), **caractérisé par** ledit joint de dilatation se présentant sous la forme d'un premier élément longitudinal (10a) et d'un deuxième élément longitudinal (10b) présentant des profils sinusoïdaux identiques, accolés l'un à l'autre de manière à engager des crêtes du premier élément longitudinal (10a) avec des creux du deuxième élément longitudinal (10b), chaque élément longitudinal (10a, 10b) étant destiné à former partie intégrante avec une arête supérieure et horizontale d'une dalle béton, les éléments longitudinaux (10a, 10b) comprenant des largeurs déterminées de manière à définir des profils sinusoïdaux externes chacun destiné à être en contact avec une dalle béton, et des profils sinusoïdaux internes en contact l'un avec l'autre, les éléments longitudinaux (10a, 10b) comprenant des tiges (11) faisant saillies d'une face inférieure et orientées en direction opposée vers l'extérieur pour constituer des moyens de prises de béton, la face inférieure du premier élément longitudinal (10a) étant soudée directement sur l'élément de séparation (5) agencé sur sa longueur en s'étendant orthogonalement à ladite face inférieure, et destiné à réaliser une séparation verticale entre deux dalles béton adjacentes, le deuxième élément longitudinal (10b) étant lié à l'élément de séparation (5) ou au premier élément longitudinal (10a) par des moyens de fixation (12) aptes à se rompre sous un effort horizontal de rétractation d'au moins une dalle de béton, de sorte que les deux éléments longitudinaux (10a, 10b) s'éloignent l'un de l'autre avec le premier élément longitudinal (10a) restant solidaire de l'élément de séparation (5), les amplitudes et largeurs des éléments longitudinaux (10a, 10b) étant telles que les profils sinusoïdaux externes des éléments longitudinaux (10a, 10b) ne traversent pas un plan longitudinal défini par l'élément de séparation (5).

2. Système de coffrage (D) selon la revendication 1, ***caractérisé* en ce que** la largeur de chaque élément longitudinal (10a, 10b) est supérieure ou égale à l'amplitude de son profil sinusoïdal.

3. Système de coffrage (D) selon la revendication 2, ***caractérisé* en ce que** la largeur de chaque élément longitudinal (10a, 10b) est égale à deux fois l'amplitude de son profil sinusoïdal.

4. Système de coffrage (D) selon l'une quelconque des revendications précédentes, ***caractérisé* en ce que** les moyens de fixation (12) se présentent sous la forme de deux cylindres creux, agencés de manière coaxiale l'un par rapport à l'autre, et maintenus l'un contre l'autre par une vis en plastique traversant les deux cylindres et un contre écrou, les deux cylindres étant chacun rendu solidaire d'un élément longitudinal (10a, 10b) en étant tous deux positionnés perpendiculairement auxdits éléments longitudinaux (10a, 10b), et engagés au travers d'une ouverture ménagée dans l'élément de séparation (5).

5. Système de coffrage (D) selon l'une quelconque des revendications 1 à 3 ***caractérisé* en ce que** les moyens de fixation (12) comprennent des pièces intermédiaires (12a) rendues solidaires du deuxième élément longitudinal (10b), et fixées à l'élément de séparation (5) par l'intermédiaire de vis en plastique (12b) et d'écrous (12c).

6. Système de coffrage (D) selon la revendication 5, ***caractérisé* en ce que** les pièces intermédiaires rendues solidaires du deuxième élément longitudinal (10b) se présentent sous la forme d'équerres (12a), ou de pièces parallélépipédiques, d'une part soudées au deuxième élément longitudinal (10b) et, d'autre part fixées dans l'élément de séparation (5) au moyen des vis en plastique (12b) et des écrous (12c).

7. Système de coffrage (D) selon l'une quelconque des revendications précédentes, ***caractérisé* en ce qu'**il présente une surface libre d'appui d'un moyen élévateur au niveau de la face inférieure du premier élément longitudinal (10a).

## Patentansprüche

1. Schalungssystem (D) von Betonplatten mit mindestens einer ersten und zweiten horizontalen Grundplatte (1, 2), die profiliert und mit einer Mehrzahl von Vor- (1a, 2a) und Rücksprüngen (1b, 2b) ausgebildet sind und durch Einpassen verblockt werden können, Stangen (3), die von den horizontalen Grundplatten aufgenommenen werden und Mittel zum Abbinden des Betons bilden, einer Dehnungsfuge, einem senkrechten Trennelement (5) der Dehnungsfuge, ersten Winkelpaaren (4a, 4b), die mit der ersten Grundplatte (1) fest verbunden sind und einen senkrechten Schenkel aufweisen, welcher eine höhenverstellbare Befestigung des senkrechten Trennelements (5) zulässt, einer feststehenden senkrechten Gegenplatte (9), zweiten Winkelpaaren (8a, 8b), die mit der zweiten Grundplatte (2) fest verbunden und gegenüber von den ersten Winkelpaaren (4a, 4b) angeordnet sind und die Befestigung der senkrechten Gegenplatte (9) zulassen, und einer Verschraubung (6), wobei das senkrechte Trennelement (5) der Dichtungsfuge senkrechte Langlöcher (5a) aufweist, die sich über einen Teil seiner Höhe erstrecken, und wobei die Gegenplatte (9) und die ersten und zweiten Winkelpaare (4a, 4b) (8a, 8b) Löcher (9a) (4c) (8c) aufweisen, die die Einbindung der Verschraubung (6) zur Einstellung und Befestigung des Trennelements (5) bezogen auf die Gegenplatte (9) ermöglichen, **dadurch gekennzeichnet, dass** die Dehnungsfuge in Form eines ersten Längsteils (10a) und eines zweiten Längsteils (10b) mit identischen sinusförmigen Profilen vorliegt, die so aneinander liegen, dass die Ausbuchtungen des ersten Längsteils (10a) in die Einbuchtungen des zweiten Längsteils (10b) eingreifen, wobei jedes Längsteil (10a, 10b) ein integrales Teil einer waagerechten Oberkante einer Betonplatte bilden soll und die Längsteile (10a, 10b) festgelegte Breiten aufweisen, so dass sinusförmige Aussenprofile gebildet werden, die jeweils eine Betonplatte berühren sollen, und sinusförmige Innenprofile, die sich gegenseitig berühren, wobei die Längsteile (10a, 10b) Stäbe (11) umfassen, die an einer Unterseite hervorstehen und entgegengesetzt nach außen gerichtet sind, um Mittel zum Abbinden von Beton zu bilden, wobei die Unterseite des ersten Längsteils (10a) unmittelbar an das Trennelement (5) angeschweißt ist, welches über seine ganze Länge ausgebildet ist und sich rechtwinklig zur Unterseite erstreckt, und dazu dient, eine senkrechte Trennfuge zwischen zwei nebeneinander liegenden Betonplatten zu bilden, wobei das zweite Längsteil (10b) mit Befestigungsmitteln (12), welche befähigt sind, unter Einwirkung einer waagerechten Schrumpfungskraft von mindestens einer Betonplatte zu brechen, mit dem Trennelement (5) oder dem ersten Längsteil (10a) verbunden ist, so dass sich die beiden Längsteile (10a, 10b) voneinander weg bewegen und das erste Längsteil (10a) mit dem Trennelement (5) fest verbunden bleibt, wobei die Amplituden und Breiten der Längsteile (10a, 10b) derart sind, dass die sinusförmigen Außenprofile der Längsteile (10a, 10b) eine durch das Trennelement (5) definierte Längsebene nicht durchqueren.

2. Schalungssystem (D) nach Anspruch 1, **dadurch gekennzeichnet, dass** die Breite jedes Längsteils (10a, 10b) größer oder gleich der Amplitude seines sinusförmigen Profils ist.

3. Schalungssystem (D) nach Anspruch 2, **dadurch gekennzeichnet, dass** die Breite jedes Längsteils (10a, 10b) doppelt so groß wie die Amplitude seines sinusförmigen Profils ist.

4. Schalungssystem (D) nach einem der vorhergehenden Ansprüche, **dadurch gekennzeichnet, dass** die Befestigungsmittel (12) als zwei Hohlzylinder ausgeführt sind, die in Bezug aufeinander gleichachsig angeordnet sind und über eine die beiden Zylinder durchquerende Kunststoffschraube und eine Gegenmutter aneinander gehalten sind, wobei jeder der beiden Zylinder mit einem Längsteil (10a, 10b) fest verbunden ist, indem beide senkrecht zu den Längsteilen (10a, 10b) positioniert sind und über eine im Trennelement (5) ausgebildete Öffnung in Eingriff stehen.

5. Schalungssystem (D) nach einem der Ansprüche 1 bis 3, **dadurch gekennzeichnet, dass** die Befestigungsmittel (12) fest mit dem zweiten Längsteil (10b) verbundene Zwischenstücke (12a) umfassen, welche mit Kunststoffschrauben (12b) und Muttern (12c) am Trennelement (5) befestigt sind.

6. Schalungssystem (D) nach Anspruch 5, **dadurch gekennzeichnet, dass** die fest mit dem zweiten Längsteil (10b) verbundenen Zwischenstücke in Form von Winkeln (12a) oder quaderförmigen Teilen vorliegen, die auf der einen Seite an das zweite Längsteil (10b) angeschweißt und auf der anderen Seite mit Kunststoffschrauben (12b) und Muttern (12c) im Trennelement (5) fixiert sind.

7. Schalungssystem (D) nach einem der vorhergehenden Ansprüche **dadurch gekennzeichnet**, das das System an der Unterseite des ersten Längsteils (10a) eine freie Fläche zur Auflage eines Hebemittels aufweist.

## Claims

1. A formwork system (D) of concrete slabs comprising at least a first and a second horizontal support base (1, 2) profiled and arranged with a plurality of projecting shapes (1a, 2a) and cutouts (1b, 2b) capable of entangling by embedding, rods (3) received on the horizontal support bases which constitute setting concrete means, an expansion joint, a vertical partition element (5) of the expansion joint, first pairs of brackets (4a, 4b) secured to the first support base (1) and having a vertical leg which allows the height adjustable fastening of the vertical partition element (5) of a vertical counterplate (9) in a fixed position, second pairs of brackets (8a, 8b) secured to the second support base (2), placed in contraposition of said first pairs of brackets (4a, 4b) and allowing the fastening of the vertical counterplate (9), and a bolting (6), the vertical partition element (5) of the expansion joint having oblong vertical lumens (5a) extending over a part of its height, and the counterplate (9) and the first and second pairs of brackets (4a, 4b) (8a, 8b) having holes (9a) (4c) (8c) allowing the bolding (6) to be integrated for the setting and the securing of the vertical partition element (5) relative to the counterplate (9), **characterized in that** the expansion joint is in the form of a first longitudinal element (10a) and a second longitudinal element (10b) having identical sinusoidal profiles, contiguous to each other so as to engage the ridges of the first element (10a) with the grooves of the second element (10b), each longitudinal element (10a, 10b) being designed to form an integral part with an upper and horizontal edge of a concrete slab, the longitudinal elements (10a, 10b) comprising specified widths so as to define external sinusoidal profiles to be each in contact with the concrete slab, and internal sinusoidal profiles in contact with each other, the longitudinal elements (10a, 10b) comprising rods (11) projecting from a lower face and oriented in an opposite direction toward the exterior to form setting concrete means, the lower face of the first longitudinal element (10a) being welded to the partition element (5) along its length extending orthogonally to said lower face, and intended to separate vertically two adjacent concrete slabs, the second longitudinal element (10b) being connected to the partition element (5) or the first longitudinal element (10a) through fastening means (12) capable of breaking themselves under a horizontal retraction strain of at least one concrete slab, whereby the two longitudinal elements (10a, 10b) move away from one another while the first longitudinal element (10a) remains integral with the partition element (5), the amplitudes and widths of the longitudinal elements (10a, 10b) being such that the external sinusoidal profiles of the longitudinal elements (10a, 10b)) do not pass through a longitudinal plane defined by the partition element (5).

2. The formwork system (D) according to claim 1, **characterized in that** the width of each longitudinal element (10a, 10b) is greater than or equal to the amplitude of its sinusoidal profile.

3. The formwork system (D) according to claim 2, **characterized in that** the width of each longitudinal element (10a, 10b) is equal to twice the amplitude of its sinusoidal profile.

4. The formwork system (D) according to anyone of the preceding claims, **characterized in that** the fastening means (12) are in the form of two hollow cylinders arranged coaxially with respect to one another, and held against one another by a plastic screw passing through the two cylinders and a counter-nut, the two cylinders being each made integral with a longitudinal element (10a, 10b), both being positioned perpendicularly to said longitudinal elements (10a, 10b) and engaged through an opening in the partition element (5).

5. The formwork system (D) according to anyone of the claims 1 to 3, **characterized in that** the fastening means (12) comprise intermediate pieces (12a) made integral with the second longitudinal element (10b) and fixed to the partition element (5) by means of plastic screws (12b) and nuts (12c).

6. The formwork system (D) according to claim 5, **characterized in that** the intermediate parts made integral with the second longitudinal element (10b) are in the form of brackets (12a) or parallelepipedal parts, on the one hand welded to the second longitudinal element (10b) and, on the other hand, secured in the partition element (5) by means of plastic screws (12b) and nuts (12c).

7. The formwork system (D) according to anyone of the preceding claims, **characterized in that** it comprises a free bearing surface of elevating means at the lower side of the first longitudinal element (10a).
